# FASCICULE DE BREVET EUROPEEN

(11) **EP 0 234 961 B1**
(45) Date de publication et mention de la délivrance du brevet: **13.10.1993**
(21) Numéro de dépôt: 87400011.0
(22) Date de dépôt: 06.01.1987
(51) Int. Cl.: G08B 17/12

(54) **Dispositif de détection rapide d'incendie**
Einrichtung für schnelle Erkennung von Feuer
Device for quick detection of fire

(30) Priorité: 10.01.1986 FR 8600319
(43) Date de publication de la demande: 02.09.1987
(73) Titulaire: KIDDE DEXAERO, F-92160 Antony (FR)
(72) Inventeur: Benhamou, André, F-75008 Paris (FR)
(74) Mandataire: Joly, Jean-Jacques

(56) Documents cités:
- EP-A- 0 078 442
- GB-A- 2 118 754
- GB-A- 2 119 985
- GB-A- 2 142 757
- US-A- 3 707 695
- US-A- 3 742 474
- US-A- 4 384 207
- US-A- 4 415 806
- OPTICS COMMUNICATIONS, vol. 40, no. 5, février 1982, pages 361-363, North-Holland, Amsterdam, NL; M.M. PRADHAN et al.: "Remote sensing of temperature by a TGS pyroelectric detector"

## Description

L'invention est relative à un dispositif de détection rapide de flamme, notamment un incendie d'hydrocarbures, en particulier dans un véhicule blindé. Un tel dispositif est connu par exemple de GB-A-2 142 757.

Dans un char de combat le réservoir de carburant se trouve généralement à l'intérieur du véhicule blindé que constitue ce char; Il tapisse une partie importante des parois.

Les armes utilisées pour s'attaquer à ces chars sont des engins explosifs à charges creuses qui concentrent l'énergie thermique en un point et agissent à la manière d'un chalumeau pour transpercer le blindage. L'engin traverse également le réservoir de carburant; il en résulte que ce carburant se vaporise dans l'habitacle et s'enflamme rapidement de manière explosive. La protection des personnes à l'intérieur du véhicule blindé impose donc une détection automatique et rapide d'une flamme ou d'une explosion pour actionner, également de façon automatique et rapide, un extincteur dans l'habitacle.

Pour fixer les Idées on précise ici qu'on estime en général qu'il doit s'écouler au maximum 150 millisecondes entre le début de l'incendie et son extinction pour que le personnel ne soit pas atteint de brûlure au premier degré.

Pour éviter les fausses alarmes il est nécessaire que le dispositif de détection soit particulièrement sélectif, c'est à dire qu'il ne risque pas de déclencher l'extincteur si il n'y a pas d'incendie. Pour cette détection sélective on utilise généralement les propriétés d'émission de rayonnement électromagnétique des flammes de combustion d'hydrocarbures. Le spectre de ces flammes s'étend du domaine ultra-violet (UV) au domaine infra-rouge (IR). Dans l'ultra-violet c'est surtout le rayonnement solaire qui peut être confondu avec une flamme d'hydrocarbure. Mais la plus courte longueur d'onde de rayonnement UV solaire est de 0,25 micron alors que les flammes d'hydrocarbures émettent au-dessous de cette longueur d'onde; dans ces conditions on utilise habituellement un détecteur de rayonnement UV sensible à des longueurs d'onde inférieures à 0,25 micron.

On utilise par ailleurs un détecteur de rayonnement infrarouge pour s'assurer qu'on a bien affaire à un rayonnement chauffant.

L'invention fournit un dispositif de détection du genre mentionné ci-dessus qui est de réalisation simple tout en réduisant le risque de fausses alarmes.

Elle est caractérisée par les caractéristiques énumérés dans la revendication 1.

Un capteur pyroélectrique est constitué par un cristal, par exemple de tantalate de lithium, dont une face reçoit le rayonnement à détecter. L'application du rayonnement provoque un échauffement et la production d'une charge du condensateur. Un tel capteur pyroélectrique était antérieurement connu pour la détection d'incendies; mais il n'a jusqu'à présent pas été utilisé pour une détection très rapide, car il est considéré comme étant à réponse lente. Mais l'inventeur a constaté qu'en utilisant le signal de tension d'un tel capteur pyroélectrique on obtenait, en quelques millisecondes, un signal d'une très borne qualité. On peut expliquer cette propriété par le fait que le capteur pyroélectrique accumule l'énergie thermique reçue et, de ce fait, se comporte comme un intégrateur (au sens mathématique du terme), ce qui permet d'obtenir un excellent rapport signal à bruit et diminue le risque de fausses alarmes.

Par ailleurs en régime permanent une variation lente de la température ambiante ou la variation lente de l'amplitude du rayonnement incident ne provoque pas de signal, ce qui contribue encore à la diminution du risque de fausses alarmes. De plus que ce soit en début de détection ou en régime permanent, le signal obtenu est très peu entaché de bruit.

Enfin le circuit associé à un tel capteur pyroélectrique est d'une grande simplicité.

Pour diminuer le risque de fausses alarmes résultant des signaux parasites de très courte durée, il est avantageux de prévoir, à la suite du capteur pyroélectrique, un filtre passe-bas dont la fréquence de coupure haute est de l'ordre de 5 Khz.

Devant le capteur pyroélectrique, par exemple à base de tantalate de lithium, on dispose un filtre ne laissant passer que les longueurs d'onde comprises de préférence entre 4 et 4,5 microns. Ainsi on accroît encore plus le pouvoir discriminateur du dispositif de détection car, dans cette zone de longueurs d'onde, on élimine encore plus les sources parasites que constituent les sources de chaleur dans des ampoules de verre courant : lampes d'éclairage, flash photographique, etc... .

D'autres caractéristiques et avantages de l'invention apparaitront avec la description de certains de ses modes de réalisation, celle-ci étant effectuée en se réfèrant aux dessins ci-annexés sur lesquels :
la figure 1 est un schéma d'un dispositif de détection selon l'invention,
la figure 2 est un schéma d'une réalisation d'une partie du dispositif de la figure 1, et
les figures 3a et 3b sont des diagrammes se rapportant au fonctionnement du dispositif de la figure 1.

Le dispositif de détection de flammes que l'on va maintenant décrire en relation avec les figures comporte, de façon en soi connue, un détecteur 10 de rayonnement ultra violet qui est sensible aux longueurs d'onde comprises entre 0,18 et 0,25 microns et qui est ainsi sensible au rayonnement émis par les flammes d'hydrocarbures mais insensible au rayonnement solaire (dont le spectre ne débute qu'à 0,25 microns environ).

Selon l'invention on prévoit aussi un capteur pyroélectrique 11 de rayonnement infra-rouge. En régime permanent, ce capteur 11 ne délivre pas de signal lorsque le rayonnement infra-rouge qu'il reçoit est d'amplitude constante. Cependant, à l'apparition d'une flamme, c'est-à-dire en régime transitoire, un rayonnement incident d'amplitude constante permet l'obtention d'un signal à condition que ce signal soit la tension aux bornes du condensateur que constitue le cristal pyroélectrique; cette dernière propriété résulte des considérations suivantes :

Une énergie dε appliquée sur une face du cristal pyroélectrique provoque une charge dq du condensateur de capacité C que constitue ce cristal. On peut ainsi écrire :

$\text{dq = Kdε = CdV (1)}$

Dans la formule ci-dessus V est la tension aux bornes du condensateur et K est une constante. De cette formule on déduit :
Dans cette formule P est la puissance du rayonnement incident.

Ainsi :

$\text{dV =} \frac{\text{K}}{\text{C}} \text{Pdt (4), soit :}$

Ainsi avant d'atteindre l'équilibre thermique avec le milieu ambiant le cristal pyroélectrique accumule l'énergie et la tension à ses bornes est l'intégrale, ou primitive, de la puissance du rayonnement incident. Ce caractère intégrateur du signal de tension permet d'obtenir un rapport signal à bruit particulièrement favorable.

Quand le cristal pyroélectrique a atteint l'équilibre thermique, le comportement (en tension) du cristal pyroélectrique n'est plus intégrateur mais dérivateur car, alors, sa température ne varie que si la puissance du rayonnement incident varie.

Le fonctionnement de ce capteur 11 est illustré par les diagrammes des figures 3a et 3b.

Sur la figure 3a on a représenté les variations d'amplitude I_{L} en fonction du temps t d'un rayonnement infra-rouge de longueur d'onde constante. Ce rayonnement apparait brusquement au temps t₀. la réponse en tension du capteur pyroélectrique 11 est représentée par la courbe 13 de la figure 3b. Le temps qui s'écoule entre l'instant t₀ et l'instant t₁, de réponse maximum V_{M} est relativement faible, de quelques millisecondes, au plus une centaine de millisecondes.

Un autre avantage d'un capteur pyroélectrique, qui, en régime permanent, fournit directement un signal de taux de variation, est qu'il ne nécessite pas l'utilisation d'un circuit dérivateur. La réalisation du dispositif de détection est donc simplifiée, ce qui rend ce dispositif plus fiable.

Devant le détecteur pyroélectrique au tantalate de lithium est disposé un filtre ne laissant passer que les rayonnements de longueurs d'onde comprises entre 4 et 4,5 microns environ, ce qui augmente encore le pouvoir discriminateur. En effet, à ces longueurs d'onde, le rayonnement solaire est affaibli du fait de la présence de l'annydride carbonique C0₂ dans l'atmosphère et les sources lumineuses contenues dans une enveloppe de verre courant n'émettent pas d'infrarouge de ces longueurs d'ondes, le verre courant arrêtant le rayonnement à partir de 2,7 microns environ.

Le signal V du capteur pyroélectrique 11 est appliqué à l'entrée d'un filtre passe-bas 16 dont la fréquence de coupure haute est de 5 KHz environ. Ainsi on élimine les fausses alarmes qui résulteraient des signaux parasites de courte durée.

La sortie du filtre 16 est appliquée sur la première entrée 17₁ d'un comparateur 17 dont la seconde entrée 17₂ reçoit un signal représentant un seuil prédéterminé. Ce comparateur 17 délivre un signal sur sa sortie 17₃ quand les signaux 17₁ et 17₂ sont égaux ou quand le signal sur l'entrée 17₁ est supérieur au signal sur l'entrée 17₂. La sortie 17₃ est connectée à la première entrée 18₁ d'une porte ET 18 dont la seconde entrée 18₂, reçoit un signal d'une voie 19 de traitement du signal fourni par le détecteur de rayonnement ultra-violet (UV) 10.

Cette vole 19 comporte un circuit relaxateur 20, qui sera decrit plus en détail en relation avec la figure 2, fournissant des impulsions toutes les 2ms environ quand un rayonnement UV est détecté. Ces impulsions sont délivrées à l'entrée de comptage 21 d'un compteur 22 monté en comparateur pour émettre un signal sur sa sortie 23, qui est reliée à l'entrée 18₂ de la porte 18, quand le nombre 2 a été atteint.

Les impulsions de sortie du circuit 20 sont également appliquées sur l'entrée de remise à zéro (RAZ) 24 d'un diviseur par seize 25 dont l'entrée reçoit un signal d'horloge fourni par un oscillateur 26 de période 1,25 milliseconde. La sortie du diviseur 25 est connectée à l'entrée de remise à zéro 27 du compteur 22.

Si dans les 20 millisecondes qui suivent l'émission d'une première impulsion par le circuit relaxateur 20, il apparait une seconde impulsion sur l'entrée 21 du compteur 22, la sortie 23 applique un signal sur l'entrée 18₂ de la porte ET 18. Par contre si, dans ces 20 millisecondes, il n'apparait pas une seconde impulsion à la sortie du relaxateur 20, le diviseur 25 n'est pas remis à zéro dans cet intervalle de temps et, dans ces conditions, une impulsion de remise à zéro en appliquée sur l'entrée 27 du compteur 22 dont le contenu ne, peut atteindre le nombre 2. Ainsi il n'y a pas de signal de détection d'incendie sur l'entrée 18₂.

Le circuit relaxateur 20 (fig.2) est alimenté par une source de tension qui applique un potentiel de 500 volts sur une borne 30 d'une résistance 31 de grande valeur, par exemple 15 megohm (MΩ), dont l'autre borne est connectée, d'une part, à la masse par l'intermédiaire d'un condensateur 32 et, d'autre part, à la première électrode 33 du détecteur 10 dont l'autre électrode 34 est reliée à la masse par l'intermédiaire d'une résistance de mesure 35.

Le fonctionnement de ce circuit est le suivant : quand le capteur 10 ne reçoit pas de rayonnement ultra-violet de longueur d'onde comprise entre 0,18 et 0,25 micron ce capteur constitue un circuit ouvert et la borne 36 de la résistance 31 opposée à la borne 30 reste au potentiel de 500 volts et la différence de potentiel aux bornes de la résistance 35 est nulle. Quand un rayonnement ultra-violet apparait une ionisation se produit a' l'inférieur du tube détecteur 10 ce qui rend conducteur l'espace 33,34. Dans ces conditions le condensateur 32 se décharge dans la résistance 35 et, aux bornes de cette dernière, il apparait donc une impulsion. Quand le potentiel du point 36 tombe au dessous de la valeur de 350 volts l'ionisation dans le tube 10 ne peut pas être entretenue maigré la présence du rayonnement ultra-violet et ce détecteur constitue alors un circuit ouvert; dans ces conditions le condensateur 32 se recharge ce qui permet, si le rayonnement UV subsite, la production d'une nouvelle impulsion.

En variante, à la place du signal de tension du capteur pyroélectrique on utilise son signal de courant. Mais dans ce cas on fait appel à un intégrateur pour intégrer ce signal de courant. L'intensité du courant utilisé par le condensateur étant, au début de la détection, proportionnelle à la puissance P du rayonnement incident, on intègre ainsi cette puissance P.

## Revendications

1. Dispositif de détection rapide d'explosions d'hydrocarbures à l'intérieur d'un véhicule blindé, ce dispositif étant destiné à actionner rapidement un extincteur, caractérisé en ce qu'étant destiné a' effectuer une détection en un temps d'au plus 100 millisecondes, il comporte un détecteur à capteur pyroélectrique (11) dont le signal de sortie est le signal de tension aux bornes de ce capteur, ce signal étant exploité par des moyens de circuit (16, 17) dépourvus de circuit de calcul de taux de variation tel qu'un circuit dérivateur.

2. Dispositif selon la revendication 1 caractérisé en ce qu'il comporte, à la suite du capteur pyroélectrique (11), un filtre passe-bas (16) dont la fréquence de coupure haute est de l'ordre de 5KHz.

3. Dispositif selon la revendication 1 ou 2, caractérisé en ce que le capteur pyroélectrique (11) étant sensible aux variations d'intensité de rayonnement dans le spectre infra-rouge, le détecteur comporte, devant le capteur, un filtre ne laissant passer que le rayonnement de longueur d'onde comprise entra 4 et 4,5 microns environ.

4. Dispositif selon l'une quelconque des revendications précédentes, caractérisé en ce que le capteur pyroélectrique comporte un cristal de tantalate de lithium.

5. Dispositif selon l'une quelconque des revendications précédentes, caractérisé en ce qu'il comporte un second capteur (10) sensible à la présence d'un rayonnement ultra-violet émis par la flamme.

6. Dispositif selon la revendication 5, caractérisé en ce que le second capteur est sensible au rayonnement ultra-violet de longueur d'onde inférieure à 0,25 microns.

## Claims

1. A device for rapid detection of hydrocarbon explosions inside an armoured vehicle, the device being adapted to actuate an extinguisher rapidly, characterised in that it is adapted to effect detection in a time of no more than 100 milliseconds, for which purpose it comprises a pyroelectric sensor detector (11), the output signal of which is the voltage signal at the terminals of said sensor, said signal being processed by circuit means (16, 17) having no circuit for calculating the rate of variation, such as a differentiating circuit.

2. A device according to claim 1, characterised in that the pyroelectric sensor (11) is followed by a low-pass filter (16), the high cut-off frequency of which is of the order of 5 KHz.

3. A device according to claim 1 or 2, characterised in that the pyroelectric sensor (11) being sensitive to variations in the intensity of radiation in the infra-red spectrum, the detector comprises in front of the sensor a filter which passes only radiation of a wavelength between 4 and 4.5 microns approximately.

4. A device according to any one of the preceding claims, characterized in that the pyroelectric sensor comprises a lithium tantalate crystal.

5. A device according to any one of the preceding claims, characterised in that it comprises a second sensor (10) sensitive to the presence of an ultraviolet radiated emitted by the flame.

6. A device according to claim 5, characterised in that the second sensor is sensitive to the ultraviolet radiation of a wavelength below 0.25 micron.

## Patentansprüche

1. Einrichtung zur Schnellerkennung von Kohlenwasserstoff-Explosionen im Inneren eines gepanzerten Fahrzeugs, wobei die Einrichtung zur Schnellauslösung eines Feuerlöschers ausgelegt ist, dadurch gekennzeichnet, daß sie für eine Erkennung in einer Zeitspanne von höchstens 100 Millisekunden ausgebildet ist, sie einen Detektor in Form eines pyroelektrischen Sensors (11) enthält, dessen Ausgangssignal das Spannungssignal an den Anschlüssen des Sensors ist, welches durch Schaltungsmittel (16, 17) unter Verzicht auf eine Rechenschaltung zum Berechnen der Änderungsrate, z.B. eine Differenzierschaltung, ausgewertet wird.

2. Einrichtung nach Anspruch 1, dadurch gekennzeichnet, daß sie ein dem pyroelektrischen Sensor (11) nachgeschaltetes Tiefpaßfilter (16) enthält, dessen obere Grenzfrequenz in der Größenordnung von 5 kHz liegt.

3. Vorrichtung nach Anspruch 1 oder 2, dadurch gekennzeichnet, daß der pyroelektrische Sensor (11) auf Schwankungen der Strahlungsintensität im Infrarot-Spektrum anspricht, und der Detektor im Sensor vorgeschaltet ein Filter aufweist, welches nur solche Strahlen durchläßt, deren Wellenlänge etwa zwischen 4 und 4,5 Mikrometer liegt.

4. Einrichtung nach irgendeinem der vorhergehenden Ansprüche, dadurch gekennzeichnet, daß der pyroelektrische Sensor einen Lithiumtantalat-Kristall enthält.

5. Einrichtung nach irgendeinem der vorhergehenden Ansprüche, dadurch gekennzeichnet, daß sie einen zweiten Sensor (10) aufweist, der auf das Vorhandensein von durch die Flamme emittierter Ultraviolettstrahlung anspricht.

6. Einrichtung nach Anspruch 5, dadurch gekennzeichnet, daß der zweite Sensor auf Ultraviolettstrahlung mit einer Wellenlänge von weniger als 0,25 Mikrometer anspricht.
